# EUROPÄISCHE PATENTSCHRIFT

(11) **EP 1 790 144 B1**
(45) Veröffentlichungstag und Bekanntmachung des Hinweises auf die Patenterteilung: **29.06.2016**
(21) Anmeldenummer: 05782902.0
(22) Anmeldetag: 09.08.2005
(51) Int. Cl.: G08G 1/16, G08G 1/0967

(54) **ÜBERTRAGUNG VON DATEN ZU EINEM FAHRZEUG**
TRANSMISSION OF DATA TO A VEHICLE
TRANSMISSION DE DONNÉES À UN VEHICULE

(30) Priorität: 19.08.2004 DE 102004040627
(43) Veröffentlichungstag der Anmeldung: 30.05.2007
(73) Patentinhaber: Volkswagen Aktiengesellschaft, 38440 Wolfsburg (DE)
(72) Erfinder: CALISKAN, Murat, 38440 Wolfsburg (DE); BRUNS, Christian, 30519 Hannover (DE); GRADE, Martin, 38442 Wolfsburg (DE); LÜBKE, Andreas, 38442 Wolfsburg (DE); MEIER, Klaus, 38162 Cremlingen (DE); RECH, Bernd, 38556 Bokensdorf (DE); AJAZ, Amer, 38440 Wolfsburg (DE)
(74) Vertreter: Patentanwälte Bressel und Partner mbB
(86) Internationale Anmeldenummer: PCT/EP2005/008794
(87) Internationale Veröffentlichungsnummer: WO 2006/018244

(56) Entgegenhaltungen:
- EP-A- 0 849 563
- EP-A- 0 903 264
- EP-A- 1 369 306
- DE-A1- 10 144 752
- DE-A1- 19 748 681
- US-A1- 2002 010 786
- US-A1- 2003 144 775
- US-B1- 6 389 332

## Beschreibung

Die Erfindung betrifft ein Verfahren und eine Anordnung zum Übertragen von Daten zu einem Fahrzeug, wobei die Daten drahtlos in einem Fahrzeug-Fahrzeug-Kommunikationsnetz und/oder in einem Kommunikationsnetz mit ortsfesten Sendestationen zu dem Fahrzeug übertragen werden. Die Erfindung betrifft insbesondere die Übertragung von Daten zu einem Straßenkraftfahrzeug, ist aber nicht auf diesen Fall beschränkt. Unter einem Straßenkraftfahrzeug wird ein Kraftfahrzeug verstanden, das für den Betrieb auf Straßen geeignet ist. Es kann sich dabei auch um ein geländetaugliches Fahrzeug handeln.

In derartigen Kommunikationsnetzen kann das Fahrzeug beispielsweise permanent in Kommunikationsverbindung zu anderen Teilnehmern (z. B. Fahrzeugen) und/oder zu Sendestationen (z. B. so genannten Hotspots, die entlang der Fahrstrecke positioniert sind) stehen. Dabei können Daten zu dem Fahrzeug übertragen werden, die Informationen unterschiedlicher Art enthalten. Z. B. werden sogenannte Chat-Nachrichten übertragen, die für den Betrieb und die Sicherheit des Fahrzeugs weniger wichtige Informationen enthalten, und/oder werden Daten übertragen, die sicherheitsrelevante Informationen enthalten, etwa über den Straßenzustand oder über einen Unfall.

Es ist eine Aufgabe der vorliegenden Erfindung, ein Verfahren und eine Anordnung der eingangs genannten Art anzugeben, mit denen die Nutzung von Daten, die wichtige Informationen enthalten, in dem Fahrzeug gewährleistet werden kann. Insbesondere sollen auch die in dem Kommunikationsnetz zur Verfügung stehenden Ressourcen für die Übertragung von Daten geschont oder effizient genutzt werden. Bei diesen Ressourcen handelt es sich insbesondere um die zur Verfügung stehende Bandbreite bzw. Daten-Übertragungsrate einer Kommunikationsverbindung in dem Kommunikationsnetz und um die für die Übertragung der Daten zur Verfügung stehende Verbindungszeit.

EP1369306 offenbart ein Verfahren zum Übertragen von Daten zu einem Fahrzeug gemäß dem Stand der Technik. Es wird ein Verfahren vorgeschlagen, bei dem
- die Daten drahtlos in einem Fahrzeug-Fahrzeug-Kommunikationsnetz und/oder in einem Kommunikationsnetz mit ortsfesten Sendestationen zum Senden der Daten zu dem Fahrzeug übertragen werden,
- die Daten von dem Fahrzeug empfangen werden,
- die empfangenen Daten gefiltert werden und
- bei der Filterung abhängig von in den Daten enthaltenen Informationen automatisch entschieden wird, ob die Daten oder Teile der Daten von einer weiteren Datenverarbeitung in dem Fahrzeug ausgeschlossen werden.

Ferner wird eine Anordnung zum Übertragen von Daten zu einem Fahrzeug, insbesondere zu einem Straßenkraftfahrzeug, vorgeschlagen, die folgendes aufweist:
- eine Empfangseinrichtung zum Empfangen der drahtlos zu dem Fahrzeug übertragenen Daten,
- eine Filtereinrichtung zum Filtern der empfangenen Daten,
wobei die Filtereinrichtung mit der Empfangseinrichtung verbunden ist und wobei die Filtereinrichtung ausgestaltet ist, abhängig von in den Daten enthaltenen Informationen zu entscheiden, ob die Daten oder Teile der Daten von einer weiteren Datenverarbeitung in dem Fahrzeug ausgeschlossen werden.

Durch die Filterung können unwichtige und/oder schädliche Daten ausgesondert werden, sodass das Einrichtungen und Systeme in dem Fahrzeug zuverlässig die wichtigen Informationen verarbeiten können. Die Einrichtungen und Systeme werden somit nicht durch die Verarbeitung unwichtiger Daten belastet bzw. werden vor Schaden bewahrt.

Bei einer Weiterbildung der erfindungsgemäßen Lösung wird den empfangenen Daten ein Grad ihrer Wichtigkeit zugeordnet und können die Daten unter Berücksichtigung des Grades weiterverarbeitet werden.

Vorzugsweise ist die Filterung einstellbar und konfigurierbar. Auf diese Weise ist es möglich, Informationen, die ohne Anfrage an das Fahrzeug gesendet wurden (sogenannte Push Messages), z. B. Werbung, Chat-Nachrichten, automatischer Informations-Download beim Anfahren von Städten, Sehenswürdigkeiten und/oder Restaurants, neueste Angebote von Autohändlern und/oder Supermärkten, herauszufiltern oder nur ausgewählte Informationen für eine weitere Datenverarbeitung zuzulassen bzw. hindurch zu lassen.

Insbesondere kann die Filtereinrichtung mit einer Mehrzahl von unterschiedlichen Filterprofilen betrieben werden, wobei jedes der Filterprofile zumindest teilweise die Betriebsweise der Filtereinrichtung festlegt. Beispielsweise können Filterprofile erstellt werden, die für einen bestimmten Zeitraum des Betriebs der Filtereinrichtung verwendet werden, z. B. Nachtfahrt oder Tagesfahrt. Weiterhin können beispielsweise Filterprofile erstellt werden, die für bestimmte Ereignisse und/oder Situationen verwendet werden, z. B. Profile für Besprechungen während der Fahrt, für eine Dienstreise und für eine Familienreise.

Bei einer Ausgestaltung der Erfindung wird abhängig von einem Ergebnis der Filterung entschieden, ob an den Absender der empfangenen Daten und/oder an einen potenziellen Absender von Daten eine Mitteilung gesendet wird. Diese Mitteilung enthält insbesondere die Information, dass der Empfang bestimmter (weiterer) Daten nicht erwünscht ist. Optional kann der Empfang dieser weiteren Daten von der Filtereinrichtung blockiert werden. Bei dieser Ausgestaltung wird die Übertragung von unerwünschten Daten in dem Kommunikationsnetz wirksam reduziert.

Unwichtige Informationen sind z. B. Werbung und Chat-Nachrichten. Jedoch kann die Entscheidung, ob Informationen wichtig oder unwichtig sind, im Laufe der Zeit in unterschiedlicher Weise getroffen werden. Beispielsweise kann die Entscheidung abhängig von der derzeitigen Fahrsituation des Fahrzeugs getroffen werden.

Insbesondere kann die Filterung abhängig von einem Betriebszustand des Fahrzeugs und/oder abhängig von einem Betriebszustand einer Einrichtung des Fahrzeugs durchgeführt werden (z. B. bei niedrigem Reifendruck oder niedrigem Füllstand im Kraftstoffbehälter). Dies ermöglicht es der Filtereinrichtung, abhängig von dem Betriebszustand automatisch eine Antwort auf eine mit den Daten empfangene Nachricht oder Anfrage zu senden. Z. B. kann die Antwort die Information enthalten, dass eine mit dem Fahrzeug fahrender gewünschter Gesprächspartner und/oder eine Einrichtung in dem Fahrzeug derzeit nicht erreichbar ist, etwa weil der Gesprächspartner bereits telefoniert. Eine derartige automatische Antwort kann jedoch dann gesendet werden, wenn die Filterung nicht abhängig von dem Betriebszustand durchgeführt wird.

Die Fahrsituation des Fahrzeugs und der Betriebszustand können unter dem Begriff "Kontext" zusammengefasst werden. Bei einer Ausgestaltung der Erfindung wird die Filterung der empfangenen Daten unter Berücksichtigung der Kombination aus der Fahrsituation und dem Betriebszustand durchgeführt und die Wichtigkeit kontextabhängig festgelegt. Insbesondere können bei der Festlegung der Wichtigkeit Meldungen bzw. Informationen von Steuereinrichtungen und/oder von Bordelektronik des Fahrzeugs berücksichtigt werden.

Z. B. ist in dem Fahrzeug eine Reifendruck-Messeinrichtung vorgesehen, die über eine Signalleitung zur Übertragung solcher Meldungen mit der Filtereinrichtung verbunden ist. Stellt die Reifendruck-Messeinrichtung fest, dass der aktuelle Reifendruck zu gering ist, gibt sie eine entsprechende Meldung an die Filtereinrichtung aus. Durch die Meldung wird die Wichtigkeit von Daten erhöht, die Informationen über fahrzeugexterne Einrichtungen enthalten, mit denen der Reifendruck angepasst werden kann. Beispielsweise empfängt das Fahrzeug vor oder beim Erreichen einer an der Fahrstrecke gelegenen Tankstelle, die einen Reifenluftdruck-Messdienst anbietet, über das Kommunikationsnetz entsprechende Informationen. Die Filtereinrichtung stuft diese Informationen nunmehr als wichtig ein. Beispielsweise erhält der Fahrer als Folge eine entsprechende Nachricht, etwa als kombiniertes akustisches und optisches Signal (z. B. eine Sprachmeldung des Bordcomputers und ein Aufleuchten einer Signalleuchte). Ist der Reifenluftdruck dagegen richtig, wird die von der Tankstelle empfangene Nachricht verworfen, d. h. werden die entsprechenden Daten von einer Weiterverarbeitung ausgeschlossen.

Ein weiteres Beispiel betrifft eine temporäre Verkehrsstörung, z. B. wegen einer Tagesbaustelle. Nach Empfang von Daten, die Informationen über das Bestehen der Tagesbaustelle enthalten, werden diese Daten von der Filtereinrichtung als wichtig eingestuft und an das Navigationssystem des Fahrzeugs weitergeleitet. Das Navigationssystem berechnet daraufhin eine neue Fahrtroute. Die Nachricht über das Bestehen der Tagesbaustelle muss in diesem Fall nicht dem Fahrer mitgeteilt werden. Allgemein ist daher bei Daten mit als wichtig eingestuften Informationen zwischen solchen Daten zu unterscheiden, die zu einer expliziten Benachrichtigung des Fahrers führen, und solchen Daten zu unterscheiden, die zwar weiterverarbeitet werden, bei denen jedoch keine explizite Benachrichtigung des Fahrers erfolgt. Insbesondere dadurch, dass die Filtereinrichtung die Daten oder Informationen an entsprechende geeignete Einrichtungen in dem Fahrzeug weiterleitet, kann eine Belastung des Fahrers mit unnötigen Informationen vermieden werden.

Ein drittes Beispiel betrifft allgemeinen die Warnung von Fahrzeug-internen und - externen Sicherheitseinrichtungen. Beispielsweise kann ein im Fahrzeug vorhandenes Angriffs-Erkennungssystem durch die empfangenen Daten im Vorfeld über mögliche Angriffe gewarnt werden und/oder kann die in den empfangenen Daten enthaltenen Information zu Analysezwecken an externe Systeme weitergeleitet werden.

Die Erfindung ermöglicht es, schädliche Inhalte von Daten zu erkennen und von den Einrichtungen und Systemen des Fahrzeugs fernzuhalten. Insbesondere analysiert die Filtereinrichtung Inhalt und/oder Anhänge von empfangenen Nachrichten. Vorzugsweise fordert die Filtereinrichtung selbständig Sicherheitsinformationen (z. B. Updates aus dem Internet) an, um einen aktuellen Zustand der Funktionalität zu erhalten. Insbesondere hierdurch können z. B. Viren, Würmer und unerwünschte Werbenachrichten von der Weiterverarbeitung ausgeschlossen werden und/oder die entsprechenden Daten vollständig gelöscht werden.

Die Filtereinrichtung kann als gemeinsame Schnittstelle einer Mehrzahl oder aller Einrichtungen des Fahrzeugs, die mit über das Kommunikationsnetz empfangenen Daten versorgt werden können, zu der Außenwelt ausgestaltet sein. Beispielsweise kann die Filtereinrichtung eine zentrale Sicherungsfunktion übernehmen und bei Bedarf weitere Sicherheitsmechanismen in dem Fahrzeug und/oder außerhalb des Fahrzeugs (z. B. durch Absenden einer Nachricht) aktivieren. Optional kann die Filtereinrichtung zusätzliche Sicherungsaufgaben übernehmen.

Ferner kann die Filtereinrichtung verschiedene Informationen aus empfangenen Daten und/oder verschiedene Informationen aus empfangenen Daten und aus anderen Daten miteinander verknüpfen und auf diese Weise neue Informationen generieren.

Weiterhin kann die Filtereinrichtung nicht nur auf empfangene Nachrichten reagieren, sondern auch aktiv und gezielt Inhalte und Informationen von anderen Teilnehmern des Kommunikationsnetzes, insbesondere von anderen Fahrzeugen, abrufen und/oder anfordern.

Ein Ausführungsbeispiel der Erfindung wird nun anhand der beigefügten Zeichnung beschrieben. Die einzige Figur der Zeichnung zeigt:
- Fig. 1: eine Anordnung zum Empfangen und Verarbeiten von Daten in einem Fahrzeug.

In Fig. 1 ist ein Fahrzeug, beispielsweise ein Personenkraftwagen, schematisch durch einen Rahmen angedeutet, der mit dem Bezugszeichen 1 bezeichnet ist. Das Fahrzeug 1 weist eine Empfangseinrichtung 5 auf, die eingangsseitig über eine Funkverbindung 3 an ein Kommunikationsnetz zur drahtlosen Übertragung von Daten angeschlossen ist. Bei dem Kommunikationsnetz handelt es sich im beispielsweise um eine Fahrzeug-Fahrzeug-Kommunikationsnetz, in dem direkt zwischen Fahrzeugen Daten übertragen werden.

Die Empfangseinrichtung 5 ist ausgangsseitig mit einem Eingang einer Filtereinrichtung 7 verbunden. Beispielsweise kann die Empfangseinrichtung 5 gleichzeitig auch als Sendeeinrichtung zum Senden von Daten aus dem Fahrzeug 1 zu anderen Teilnehmern des Kommunikationsnetzes ausgestaltet sein. Weiterhin kann die Empfangseinrichtung 5 ausgestaltet sein, sämtliche Funktionen zu erfüllen, die für eine Funkübertragung von Signalen und für ein Extrahieren der mit den Signalen übertragenen Daten erforderlich sind.

Verschiedene Ausgänge der Filtereinrichtung 7 sind mit einem Datenspeicher 6, einer Signalisierungseinrichtung 9, einer Navigationseinrichtung 11 und Steuereinrichtungen 13 (die beispielsweise einen Bordcomputer und/oder Steuereinrichtungen zum Steuern eines Antriebsmotors des Fahrzeugs aufweisen). An Stelle verschiedener Ausgänge kann ein Datenbus vorgesehen sein, über den die Filtereinrichtung 7 mit den genannten anderen Einrichtungen verbunden ist. Vorzugsweise stellt die Filtereinrichtung 7 jedoch die einzige Schnittstelle zwischen den anderen Einrichtungen und der Empfangseinrichtung 5 dar.

Die in Fig. 1 dargestellte Anordnung wird beispielsweise wie folgt betrieben: die Empfangseinrichtung 5 empfängt über die Funkverbindung 3 laufend oder wiederholt Funksignale, aus denen sie Daten extrahiert. Die Daten werden an die Filtereinrichtung 7 weitergeleitet, die die Daten zunächst auf enthaltene Elemente (z. B. Viren und Würmer) überprüft, die zu einer Schädigung der Einrichtungen in dem Fahrzeug 1 oder zu einer Schädigung von anderen Teilnehmern des Kommunikationsnetzes führen können. Diese Elemente und optional auch in Verbindung mit diesen Elementen übertragene Daten werden gelöscht. Die auf diese Weise in einem ersten Schritt gefilterten Daten können ganz oder teilweise in dem Datenspeicher 6 gespeichert werden.

Weiterhin werden diese Daten nun in einem zweiten Schritt daraufhin analysiert, ob sie von einer Weiterverarbeitung auszuschließen sind. Dabei werden die Daten vorzugsweise abhängig von der momentanen Fahrsituation und von dem momentanen Betriebszustand des Fahrzeugs hinsichtlich ihrer Wichtigkeit bewertet. Weniger wichtige Daten werden gelöscht oder für eine mögliche spätere Verarbeitung in dem Datenspeicher 6 gespeichert. Wichtigere Daten werden von der Filtereinrichtung 7 an andere Einrichtungen in dem Fahrzeug 1 zur Datenverarbeitung weitergeleitet.

Vorzugsweise entscheidet die Filtereinrichtung 7 in einem dritten Schritt anhand der in den Daten enthaltenen Informationen oder anhand von Adress-Informationen (die z. B. enthalten in einem bestimmten Feld einer Datenstruktur sind), an welche der an die Filtereinrichtung 7 angeschlossenen Einrichtungen die Daten weitergeleitet werden.

Optional findet in der Filtereinrichtung 7 nach dem Schritt der Eliminierung von schädlichen Elementen eine Vorverarbeitung der Daten statt. Dabei können z. B. in verschiedenen Teilen der empfangenen Daten enthaltene Informationen miteinander verknüpft werden.

## Patentansprüche

1. Verfahren zum Übertragen von Daten zu einem Fahrzeug (1), insbesondere zu einem Straßenkraftfahrzeug, wobei
- die Daten drahtlos in einem Fahrzeug-Fahrzeug-Kommunikationsnetz und/oder in einem Kommunikationsnetz mit ortsfesten Sendestationen zum Senden der Daten zu dem Fahrzeug (1) übertragen werden,
- die Daten von dem Fahrzeug (1) empfangen werden,
- die empfangenen Daten gefiltert werden und
- bei der Filterung abhängig von in den Daten enthaltenen Informationen automatisch entschieden wird, ob die Daten oder Teile der Daten von einer weiteren Datenverarbeitung in dem Fahrzeug (1) ausgeschlossen werden, wobei an den Absender der empfangenen Daten und/oder an einen potenziellen Absender von Daten eine Mitteilung gesendet wird, wobei die Mitteilung die Information enthält, dass der Empfang bestimmter weiterer Daten nicht erwünscht ist.

2. Verfahren nach Anspruch 1, wobei die Filterung abhängig von einem Betriebszustand des Fahrzeugs (1) und/oder abhängig von einem Betriebszustand einer Einrichtung des Fahrzeugs (1) durchgeführt wird.

3. Verfahren nach einem der vorhergehenden Ansprüche, wobei die Filterung abhängig von einer Fahrsituation des Fahrzeugs (1) durchgeführt wird.

4. Verfahren nach einem der vorhergehenden Ansprüche, wobei abhängig von einem Betriebszustand des Fahrzeugs (1) und/oder abhängig von einem Betriebszustand einer Einrichtung des Fahrzeugs (1) automatisch eine Antwort auf eine mit den Daten empfangene Nachricht oder Anfrage gesendet wird.

5. Anordnung zum Übertragen von Daten zu einem Fahrzeug (1), insbesondere zu einem Straßenkraftfahrzeug, mit:
- einer Empfangseinrichtung (5) zum Empfangen der drahtlos zu dem Fahrzeug (1) übertragenen Daten,
- einer Filtereinrichtung (7) zum Filtern der empfangenen Daten,
wobei die Filtereinrichtung (7) mit der Empfangseinrichtung (5) verbunden ist und wobei die Filtereinrichtung (7) ausgestaltet ist, abhängig von in den Daten enthaltenen Informationen zu entscheiden, ob die Daten oder Teile der Daten von einer weiteren Datenverarbeitung in dem Fahrzeug (1) ausgeschlossen werden, wobei an den Absender der empfangenen Daten und/oder an einen potenziellen Absender von Daten eine Mitteilung gesendet wird, wobei die Mitteilung die Information enthält, dass der Empfang bestimmter weiterer Daten nicht erwünscht ist.

## Claims

1. Method for transmitting data to a vehicle (1), particularly to a road motor vehicle, wherein
- the data are transmitted to the vehicle (1) wirelessly in a vehicle-to-vehicle communication network and/or in a communication network having positionally fixed transmission stations for sending the data,
- the data are received by the vehicle (1),
- the received data are filtered, and
- the filtering involves information that the data contain being taken as a basis for automatically deciding whether the data or portions of the data are excluded from further data processing in the vehicle (1), wherein the sender of the received data and/or a potential sender of data is/are sent a communication, the communication containing the information that reception of particular further data is not desirable.

2. Method according to Claim 1, wherein the filtering is performed on the basis of an operating state of the vehicle (1) and/or on the basis of an operating state of a device of the vehicle (1).

3. Method according to either of the preceding claims, wherein the filtering is performed on the basis of a driving situation of the vehicle (1).

4. Method according to one of the preceding claims, wherein an operating state of the vehicle (1) and/or an operating state of a device of the vehicle (1) is/are taken as a basis for automatically sending a response to a message or request received with the data.

5. Arrangement for transmitting data to a vehicle (1), particularly to a road motor vehicle, having:
- a reception device (5) for receiving the data wirelessly transmitted to the vehicle (1),
- a filter device (7) for filtering the received data,
wherein the filter device (7) is connected to the reception device (5) and wherein the filter device (7) is designed to take information that the data contain as a basis for deciding whether the data or portions of the data are excluded from further data processing in the vehicle (1), wherein the sender of the received data and/or a potential sender of data is/are sent a communication, the communication containing the information that reception of particular further data is not desirable.

## Revendications

1. Procédé de transmission de données à un véhicule (1), notamment à un véhicule routier, dans lequel
- les données sont transmises sans fil sur un réseau de communication de véhicule à véhicule et/ou dans un réseau de communication comportant des stations d'émission stationnaires pour transmettre les données au véhicule (1),
- les données sont reçues par le véhicule (1),
- les données reçues sont filtrées et,
- lors du filtrage, il est automatiquement décidé, en fonction d'informations contenues dans les données, si les données ou si des parties des données sont exclues par un autre traitement de données dans le véhicule (1), dans lequel une communication est émise vers l'émetteur des données reçues et/ou vers un émetteur potentiel de données, dans lequel la communication contient les informations selon lesquelles la réception d'autres données déterminées n'est pas souhaitée.

2. Procédé selon la revendication 1, dans lequel le filtrage est effectué en fonction d'un état de fonctionnement du véhicule (1) et/ou en fonction d'un état de fonctionnement d'un dispositif du véhicule (1).

3. Procédé selon l'une quelconque des revendications précédentes, dans lequel le filtrage est effectué en fonction d'une situation de conduite du véhicule (1).

4. Procédé selon l'une quelconque des revendications précédentes, dans lequel une réponse à un message ou à une demande reçue avec les données est automatiquement envoyée en fonction d'un état de fonctionnement du véhicule (1) et/ou en fonction d'un état de fonctionnement d'un dispositif du véhicule (1).

5. Dispositif destiné à transmettre des données à un véhicule (1), notamment à un véhicule routier, comportant :
- un dispositif de réception (5) destiné à recevoir les données transmises sans fil au véhicule (1),
- un dispositif de filtrage (7) destiné à filtrer les données reçues,
dans lequel le dispositif de filtrage (7) est connecté au dispositif de réception (5) et dans lequel le dispositif de filtrage (7) est conçu pour décider, en fonction d'informations contenues dans les données, si les données ou si des parties des données sont exclues par un autre traitement de données dans le véhicule (1), dans lequel une communication est envoyée à l'émetteur des données reçues et/ou à un émetteur potentiel de données, dans lequel la communication contient les informations selon lesquelles la réception d'autres données déterminées n'est pas souhaitée.
